# EUROPÄISCHE PATENTSCHRIFT

(11) **EP 2 978 917 B1**
(45) Veröffentlichungstag und Bekanntmachung des Hinweises auf die Patenterteilung: **08.11.2017**
(21) Anmeldenummer: 14715828.1
(22) Anmeldetag: 12.03.2014
(51) Int. Cl.: E05D 5/10, E05D 5/12

(54) **SCHARNIERSTIFT FÜR EIN SCHARNIER ODER GELENK**
HINGE PIN FOR A HINGE OR JOINT
BROCHE DE CHARNIÈRE POUR UNE CHARNIÈRE OU UNE ARTICULATION

(30) Priorität: 25.03.2013 DE 202013002821 U
(43) Veröffentlichungstag der Anmeldung: 03.02.2016
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst
(86) Internationale Anmeldenummer: PCT/EP2014/000651
(87) Internationale Veröffentlichungsnummer: WO 2014/154329

(56) Entgegenhaltungen:
- DE-A1- 2 033 697
- DE-B3-102011 052 317
- FR-A1- 2 580 344
- US-A- 4 847 950

## Beschreibung

### Hintergrund der Erfindung

Die Erfindung betrifft einen Stift für eine Gelenkverbindung oder ein Scharnier, umfassend zwei Gelenkstücke oder Scharnierlappen, die jeweils einen koaxial zur Gelenk- oder Scharnierachse ausgerichteten zylindrischen Aufnahmeraum für einen Stift, wie Gelenk- oder Scharnierstift aufweisen, wobei der Gelenk- oder Scharnierstift zweiteilig ist.

### Stand der Technik

Aus dem Katalog "Hauptkatalog C 19" der Fa. DIRAK GmbH, Königsfelder Str. 1, 58256 Ennepetal, siehe das Katalogblatt 4-250, ist bereits ein (Anschraub)-Scharnier bekannt, das zwei Scharnierlappen umfasst, die jeweils einen zur Scharnierachse koaxial ausgerichteten Aufnahmeraum und einen Scharnierstift aufweisen. Der Scharnierstift wird von zwei getrennten Teilstiften gebildet, die mittels Spiraldruckfeder und einer die Spiraldruckfeder durchdringenden Schraube gehalten werden. Es handelt sich um ein Scharnier mit Erdungsfunktion und ist daher kompliziert und teuer in der Herstellung. Außerdem ist auf der gleichen Seite ein Scharnier mit einem Scharnierstift bekannt, der die beiden Teilstifte ersetzt und der mit einer Riffelung versehen ist, die eine Presspassung in dem Aufnahmeraum bildet. Das Scharnier gemäß der Katalogseite 4-326 kann nur demontiert verschraubt werden. Danach muss der Kunde den gerändelten Stift selbst am Geräteschrank einschlagen. Das Scharnier gemäß der Katalogseite 7-220 kann auch nur in Einzelteilen verschraubt werden, weil die Schraublöcher des Bockes nicht zugänglich sind.

Die DE 20 33 697 A1 offenbart im wesentlichen einen Stift (8, 9), der zweiteilig ist, siehe 8, 9, wobei das innere Ende des einen Stiftteils (9) mit dem inneren Ende des anderen Stiftteils (8) mittels Verzahnung, Verhakung oder Verklipsung verbindbar ist und wobei die Verzahnung Zähne aufweist, die von einer von der Gelenk- oder Scharnierachse sich radial erstreckender schräg gestellten Fläche (20, 23) ausgehen (siehe Fig. 5), und wobei von dem Haken (65) jeweils ein einzelner Zahn (64) gebildet wird.

### Aufgabe der Erfindung

Aufgabe der Erfindung ist es, andere, einfacher zu montiertende Ausführungsformen eines derartigen Scharniers bzw. Scharnierstiftes zur Verfügung zu stellen.

### Lösungswege

Gelöst wird die Aufgabe dadurch, dass die Verzahnung jeweils von zwei Sägezähnen gebildet wird, die von einer Seitenfläche eines Hakens ausgehen.

Derartige Scharnierstifte dienen dazu, die beiden Scharnierlappen oder Scharnierteile und die daran angebrachten Teile miteinander gelenkig zu verbinden. Dabei wird vor allem mit in den Aufnahmeraum eingepressten Scharnierstiften mit Rändelung gearbeitet, welche Anordnung jedoch Probleme bereitet. Die Rändelung führt dazu, dass die Oberfläche der Bohrung von beschichteten Druckgußscharnieren (GDZn) durch die Rändelung verletzt wird, und so Korrosion entstehen kann. Des weiteren sind eingepresste einteilige Scharnierstifte aus VA nicht unbedingt rüttelsicher und können aus Manipulationsgründen entfernt werden, beispielsweise um einen Schrank zu öffnen und wieder durch Montage des Scharnierstiftes zu schließen, ohne dass dies bemerkt wird. Eine solche Aufstellung ermöglicht es auf einfache Weise die zwei Scharnierstiftteile im Scharnier zu montieren indem bei der Montage die Haken federnd Platz machen, so dass sich die zwei Scharnierstiftteile verkuppeln und durch die zwei Sägezähne eine erhöhte Festigkeit zwischen den zwei Scharnierstiftteilen erzeugt wird, die eine Entkupplung der Scharnierstiftteile verhindert. Stifte aus Kunststoff haben den Vorteil, dass sie in vielen Fällen besser abschneiden als Metallstifte, aber auch Kunststoffstifte sind nicht sicher zu verankern. Ein zweiteiliger Stift ist eine Möglichkeit, die in Betracht gezogen werden kann. Insbesondere gilt dies, wenn beide Stiftteile gleiche Form und gleichen Kopf haben. Der Kopf von beiden Seiten signalisiert, dass Manipulation erschwert oder nicht möglich ist und das Rüttelsicherheit gegeben ist.

Aus Kunststoff hergestellte zweiteilige Stifte mit sich verhakenden Zungen lassen sich leicht von Hand montieren und sorgen für gute Gleiteigenschaften und unterdrücken Korrosion.

Korrosionsunterdrückende Scharniere arbeiten vorwiegend mit Kunststoffbuchsen, dann wird ein Teilstift eingepresst. Das ist allerdings teuer.

Zusammenfassend ist zu sagen, dass der einteilige Stift drei Nachteile aufweist:
1. Der Stift muss eingepresst werden.
2. Der Stift kann herausfallen und ist daher nicht wirklich rüttelsicher, und
3. kann der einteilige Stift herausgeschlagen werden und ist daher nicht einbruchsicher.

Ein zweiteiliger Stift mit Kopf oder Verdickung hat diese Nachteile nicht.

Zur Lösung dieser Probleme ist vorgesehen, dass innere Ende des einen Scharnierstiftteils mit dem inneren Ende des anderen Scharnierstiftteils mittels Verzahnung, Verhakung oder Verklipsung zu verbinden. Durch die Zweiteiligkeit mit gegenläufiger Verzahnung kann der Stift dadurch einteilig werden, dass seine Enden miteinander verpresst, eingepresst werden. Das kann mit einer Verzahnung von jeweils einer schräg gestellten Fläche erfolgen, oder dadurch, dass die Schrägfläche von jeweils einer radial sich erstreckenden Fläche ausgeht.

Die Zahnung wird erfindungsgemäß jeweils von zwei Sägezähnen gebildet, die von einer Seitenfläche eines Hakens ausgehen. Das Kunststoffmaterial mit den federnden Zungen ermöglicht eine Handmontage ohne Werkzeug.

Es ist günstig, wenn zumindest das äußere Ende des zumindest einen Scharnierstiftteils einen radial vorspringenden Bund, Eindickung, Rundkopf oder Senkkopf bildet (Anspruch 2) (Figur 2).

Der Stift hat hier einen Kopf, der eine Schulter bildet (Anspruch 3). Die Schulter des Stiftes stützt sich gegen das Mittelteil des Scharniers ab, das Teil ist nicht zugänglich. Die Unzugänglichkeit wird also dadurch ermöglicht, das der Kopf zurückspringt und sich auf dem Mittelteil des Scharniers abstützt, wobei die äußeren Teile des Scharniers von den Köpfen der Stiftteile schwenkbar gehalten werden (Anspruch 4).

Zwischen Scharnierstift und dem äußeren Scharnierteil kann eine Büchse angeordnet sein. Durch Hindurchstecken ergibt sich in der Mitte des Scharniers ein Freiraum, in den die Haken sich hinein bewegen (zurückweichen) können (Anspruch 5). Nachteil wäre, dass die Enden der Stifte radial nicht geführt sind und es deshalb ratsam ist, eine Konstruktion zu wählen, die radiale Verschiebung konstruktionsbedingt nicht zulässt.

Erreicht werden kann dies dadurch, dass das eine innere Ende der einen Scharnierstifthälfte einen prismatischen Vorsprung bildet, der von einem passend geformter Rücksprung in dem inneren Ende der anderen Scharnierstifthälfte aufnehmbar ist (Anspruch 6). Das dient der Drehsicherung der Scharnierstifthälften zueinander zur Absicherung der Hakenverbindung. Um 90° versetzt können die Scharnierstiftteile entsprechend umgekehrt gestaltet sein (Anspruch 7).

Es kann günstig sein, die Haken zum Ende hin sich verjüngend auszugestalten und so einen Ausweichplatz bei der Montage zu schaffen (Anspruch 8).

Günstig kann sein, den Kopf als Vierkant auszugestalten (Anspruch 9), wobei durch Versetzung des Vierkants der Stift bzw. die Stifte sicher die richtige Position finden (Anspruch 10).

Beschrieben wird auch ein Scharnier oder Gelenk mit einem zweiteiligen Stift, der dadurch gekennzeichnet ist, dass die Scharnierstifte nach Montage einen Aufnahmeraum für eine V-förmig gebogene Blattfeder bilden, welche Blattfeder sich an Endwänden des Aufnahmeraums abstützen, welche Wände sich quer zur Stiftachse erstrecken und die freien Enden auf der einen Seite und den Knickbreich der V-Form auf der anderen Seite abstützt (Anspruch 12).

### Kurze Beschreibung der Zeichnungen

Die Erfindung wird nachfolgend anhand von Ausführungsbeispielen näher erläutert, die in den Zeichnungen dargestellt sind.

Es zeigt:
- Fig. 1A, 1B, 1C: einen zweiteiligen Stift nicht gemäß sondern nur zur Erläuterung der Erfindung mit einer Verzahnung an der Teilungsstelle mit einer schrägen Fläche in vormontierter Stellung, wobei die vormontierte Stellung in Fig. 1C vergrößert dargestellt ist;
- Fig. 2: in Seitenansicht einen erfindungsgemäßen zweiteiligen Scharnierstift in Verbindung mit einem Kopf an beiden äußeren Enden;
- Fig. 3: eine weitere erfindungsgemäße Ausführungsform eines Verbindungsbereichs für einen zweiteiligen Stift;
- Fig. 4A, 4B, 4C: ein nicht erfindungsgemäßes Scharniers mit Stift und zwar in Seitenansicht, Stirnansicht, Einzelteildarstellung;
- Fig. 5A: einen noch anderen nicht erfindungsgemäßen Stift,
- Fig. 5B: in Teildarstellung weitere Einzelheiten des Stiftes gemäß Fig. 5A zur Erläuterung der Erfindung;
- Fig. 6: in einer Draufsicht ein weiteres nicht erfindungsgemäßes Scharnier;
- Fig. 7: in einer ähnlichen Ansicht wie Fig. 6 eine abgewandelte Form des nicht erfindungsgemäßen Scharniers der Fig. 6;
- Fig. 8A, 8B: ein Stift ähnlich dem der Fig. 6 in Vormontagestellung und nach der Montage;
- Fig. 9A: ein Scharnier mit einer Hülse, das nicht erfindungsgemäß aufgebaut ist, sondern nur Erläuterungszwecken dient,
- Fig. 9B: dem Stift der Fig. 9A vor der Zusammenfügung,
- Fig. 9C: den Stift des Scharniers der Fig. 9A nach seiner Zusammenfügung,
- Fig. 9D: eine Detail-Seitenansicht des Mittelbereichs der beiden Stiftteile vor der Zusammenfügung,
- Fig. 9E: eine Stirnansicht bezogen auf das eine Scharnierteil,
- Fig. 9F: noch einmal heraus gezeichnet den "unteren" Teil der Scharnierverbindung; gegenüber Fig. 9D um 90° gedreht; /
- Fig. 10A: in perspektivischer Ansicht eine weitere Ansicht eines Teils des zweiteiligen nicht erfindungsgemäßen Scharnierstiftes,
- Fig. 10B: eine perspektivische Ansicht der zwei Teile gemäß Fig. 10A, vor Montage,
- Fig. 10C: eine axiale Schnittansicht der Anordnung gemäß Fig. 10B,
- Fig. 10D: eine um 90° verdrehte axiale Schnittansicht,
- Fig. 10E: eine Seitenansicht auf die Konstruktion gemäß Fig. 10A und 10B vor Montage;
- Fig. 11: eine noch weitere nicht erfindungsgemäße Form eines Scharniers;
- Fig. 12A: eine noch weitere nicht erfindungsgemäße Form eines Scharniers in Seitenansicht,
- Fig.12B: in Draufsicht;
- Fig. 13A: eine noch andere Form eines nicht erfindungsgemäßen Scharnierstifts zur Montage in einem Scharnier,
- Fig. 13B: eine Seitenansicht des Scharniers, der Fig. 13A,
- Fig. 13C: eine axiale Schnittansicht entlang der Schnittlinie A-A der Fig. 13A,
- Fig. 13D: eine perspektivische Anordnung vor der Montage der Scharnierstifthälften;
- Fig. 14A bis 14D: in anlogen Darstellungen eine weitere nicht erfindungsgemäße Konstruktion;
- Fig.15A: eine Seitenansicht,
- Fig. 15B: eine axiale Schnittansicht entlang der Schnittlinie A-A der Fig. 15A,
- Fig. 15C: eine perspektivische Ansicht auf den Scharnierstift der Fig. 12, 13 und 14;
- Fig. 16A: in Seitenansicht die zwei identischen Hälften eines alternativen nicht erfindungsgemäßen Scharnierstifts mit Blattfeder in V-Form zur Verhakung der Scharnierstiftteile miteinander, wie in
- Fig. 16B: und vergrößert in Fig. 16C zu erkennen ist.

### Beste Wege der Ausführung der Erfindung

Fig. 4A zeigt zur Erläuterung der Konstruktion der Erfindung in einer Draufsicht und Fig. 4B in einer Seitenansicht ein nicht erfindungsgemäß ausgestaltetes Scharnier 10, umfassend zwei Scharnierlappen 12, 14, die jeweils einen zur Scharnierachse 16 koaxial ausgerichteten Aufnahmeraum 18, 20 für den Scharnierstift 22 aufweisen. Diese Scharnierlappen 12, 14 weisen außerdem z. B. Bohrungen 48, 50 zur Befestigung der Scharnierlappen 12, 14 beispielsweise an einem Türrahmen bzw. an einem Türblatt auf. Der Scharnierstift 22 ist auch bei dieser Ausführungsform gemäß der Fig. 4A, 4B zweiteilig, bestehend aus den beiden Teilen 24 und 26. Das innere Ende 28 des einen Scharnierstiftteils 26 ist mit dem inneren Ende 30 des anderen zweiten Scharnierstiftteils 26 mittels Verzahnung, siehe Fig. 1A, 32, Verhakung 132, siehe Fig. 4A, 4B oder 30, oder Verklipsung verbindbar. Die Verzahnung, die gemäß Fig. 1A bzw. 1B drei Zähne umfassen kann, gemäß Fig. 1C jedoch acht Zähne aufweist, geht jeweils von einer schräg gestellten bezüglich der Scharnierachse 16 einen Winkel 36 bildenden Fläche 34 aus. Durch die Schrägstellung der Zahnfläche 32 der beiden Scharnierstiftenden 28, 30 ergibt sich eine gewünschte Verkeilung der beiden Enden, so dass sie nach Montage nicht, auch nicht durch Rüttelbewegung oder missbräuchliches Ziehen an den Enden gelöst werden kann.

Fig. 1A lässt weiterhin erkennen, dass zumindest das äußere Ende 32 des zumindest einen Scharnierstiftteils 24, 26, siehe auch Fig. 4A, eine radial vorspringende Verdickung 38, Bund, Rundkopf, Zylinderkopf oder Senkkopf oder dgl. bildet. Dadurch wird eine zusätzliche Sicherung gegen Herausnehmen durch unautorisierte Personen geliefert, weil der Bund 138 verhindert, dass der Scharnierstift 22 durchgedrückt wird und durch den Scharnierraum oder aus dem Raum 118, 20, hinaus gelangt. Die Schrägfläche 32 geht dabei von einer radial sich erstreckenden Fläche 40 aus, die eine Anschlagfläche bei der Montagebewegung in axialer Richtung bildet und verhindert, dass sich die Teile zu weit aus der radial zueinander fluchtenden Stellung durch die Schrägung bewegen.

Ähnlich liegen die Verhältnisse bei der erfindungsgemäßen Ausführungsform gemäß Fig. 2. Bei der ebenfalls erfindungsgemäßen Ausführungsform gemäß Fig. 3 wird die Zahnung jeweils von zwei Sägezähnen 232 gebildet, die von einer Seitenfläche eines Hakens 42 ausgehen.

In Fig. 5A und 5B ist dargestellt, dass von dem Haken 42 jeweils ein einzelner Zahn gebildet wird, ähnlich wie in Fig. 4A. Bei Fig. 5A und 5B gehen die Haken 42 von Zungen 44 aus, die wechselweise von den beiden inneren Enden 28, 30 der Scharnierachsenteile gebildet werden. Gemäß Fig. 6 ist der Kopf 238 zurückspringend und stützt sich auf dem Mittelteil 54 des Scharniers 10 ab, wobei die äußeren Teile 58 des Scharniers 10 von den Köpfen 238 des Scharnierstiftes 22, 222 gehalten werden.

Die nicht erfindungsgemäße Konstruktion gemäß Fig. 7 hat ebenfalls einen vorspringenden Kopf und ist dadurch gegen Manipulationen besonders sicher. Er unterscheidet sich vom Stift gemäß Fig. 6 dadurch, dass er mit nachgiebiger verdünnter Spitze 56 arbeitet.

Fig. 8A zeigt eine andere Ausführungsform der Verhakung, wobei Fig. 8B den Montagezustand wiedergibt, wobei die Fig. 8A den Zustand davor zeigt.

Gemäß der Darstellung von Fig. 9A bi 9F ist zwischen dem Scharnierstift 322 und dem äußeren Scharnierteil 58 jeweils eine Gleitbüchse 60 angeordnet. Dadurch wird ein Bereich um den Verbindungsbereich des zweiteiligen Scharnierstiftes 322 herum Raum geschaffen, siehe Bezugszahl 62, in welchen freien Raum bei der Montage des Scharnierstiftes, d. h. dass bei der Zusammenschiebung der beiden Scharnierstiftteile 324, 326 der Haken 332 zurückweichen kann. Weiterhin ist zu erkennen, dass das eine innere Ende 328 der einen Scharnierstifthälfte 326 einen hakenförmigen Vorsprung 64 bildet, der von einem passend geformten Rücksprung 66 in dem inneren Ende 328 der anderen Scharnierstifthälfte 324 aufnehmbar ist. Das dient der Drehsicherung der Scharnierstifthälften 324, 326 zueinander und damit der Absicherung der Hakenverbindung. Eine genaue Führung wird durch zusätzliche Rippen und Nuten, siehe Bezugszählen 68, 70, erreicht.

Fig. 10A und 10B zeigen in perspektivisch Ansicht, Fig. 10B und 10D in Längsschnitt- und 10F in Seitenansicht eine Konstruktion, bei der sich ebenfalls zwei Scharnierstiftteile gegenseitig verhaken, wobei auch hier die Haken des einen Scharnierstiftteils um 90° verdreht zu den des anderen Scharnierstiftteils angeordnet sind.

Hier wird durch passgenaue Führung der Hakenseiten an den Rücksprungseiten durch eine Art Klauenkupplung die Drehsicherheit erreicht, so dass hier die Nut-Feder-Verbindung entbehrlich ist.

Fig. 11 zeigt eine Vierkantkopfform 338, was eine glatte Stirnfläche ermöglicht. Die Verkantung wird wieder auf Torsion belastet und die Drehung auf den Stift macht sicher nur das Mittelteil.

Bei versetztem Vierkant 438 findet der Stift (die Stifte) sicher die richtige Dreh-Position.

Versuche haben ergeben, dass bei einem Stahlscharnier, dass bei einem Stiftdurchmesser von 6D mit D annähernd 6 mm, die radiale Höhe des Zahnfußes 3,2 D und die Zahnhöhe somit 0,4 D beträgt, wobei die Scharnierbohrung 6,1 D ausmacht, die Scharnierstiftteile miteinander verbindbar sind, falls entsprechender Druck ausgeübt wird, und dass gleichwohl das Scharnier gut beweglich um die Scharnierachse schwenkbar ist, siehe Fig. 2 die angegebenen Maße.

In den Scharnieren gemäß Fig. 12A bis 12D, Fig. 13A bis 13D sowie Fig. 14A bis 14 D kommt der geteilte Scharnierstift gemäß Fig. 15A bis 15C zum Einsatz, der ebenfalls eine Art Klauenkupplung an den inneren Enden der Stiftteile 424, 426 (Fig. 12B) bzw. 524, 526 (Fig. 14C) .

Fig. 16A zeigt in Seitenansicht die zwei identischen Hälften 624, 626 eines alternativen Scharnierstifts mit Blattfeder 74 in V-Form zur Verhakung der Scharnierstiftteile miteinander, wie in Fig. 16B und vergrößert in Fig. 16C zu erkennen ist.

Der Stift bildet durch die Scharnierstifthälften 624, 626 nach Montage einen Aufnahmeraum 76 für eine V-förmig gebogene Blattfeder 74, welche Blattfeder 74 sich an Endwänden 78, 80 bzw. 82, Fig. 16C des Aufnahmeraums 76 abstützen, welche Wände sich quer zur Stiftachse 616 erstrecken und die freien Enden der V-Form auf der einen Seite Wände 78, 80 und den Knickbereich 84 der V-Form auf der anderen Seite 80 abstützt.

Die V-Form ergibt eine Schrägfläche bezüglich der Stiftachse 616, die bei der Montage, Zusammenstecken der beiden Stiftteile 624 und 626 in der Scharnier- oder Gelenkbohrung, mit der Nase 88 in den Raum 90 zurück gedrückt wird, bis der die Schrägfläche bildende Schenkel an der V-Form wieder frei kommt und sich in die Ecke des Hohlraums den Stiftteil 624 abstützend anlegt.

Es kann zweckmäßig sein, das eine Federbein im Aufnahmeraum zu fixieren, z.B. durch Verkleben des Federbeins 88 mit dem Boden des Aufnahmeraums 76.

### Gewerbliche Auswertbarkeit

Die Erfindung ist im Schaltschrankbau gewerblich auswertbar.

### Bezugszeichenliste:

- 10: Scharnier
- 12, 312: Scharnierlappen, mittleres Scharnierteil
- 14, 314: Scharnierlappen, äußeres Scharnierteil
- 16: Scharnierachse
- 18: Aufnahmeraum
- 20: Aufnahmeraum
- 22, 222, 322: Scharnierstift
- 24, 324, 424 524, 624: Scharnierstiftteil
- 26, 326, 426, 526, 626: Scharnierstiftteil
- 28, 328: inneres Ende des einen Scharnierstiftteils
- 30: inneres Ende des anderen Scharnierstiftteils
- 32, 132, 232, 432: Verzahnung
- 34: Schrägfläche
- 36: Winkel zwischen Schrägfläche und Scharnierachse
- 38, 138, 238, 338, 438: Verdickung, Bund, Rundkopf, Senkkopf, Zylinderkopf, Vierkantkopf
- 40,: radiale Fläche
- 42, 342, 442: Haken
- 44: Zunge
- 46: Freiraum
- 48: Durchbruch
- 50: Durchbruch
- 52: äußeres Ende
- 54: Mittelteil
- 56: verdünntes Mittelteil
- 58: äußerer Teil
- 60: Büchse
- 62: Raum
- 64: hakenförmiger Vorsprung
- 66, 466: Rücksprung
- 68, 168: Nut
- 70, 170: Feder
- 72: Verjüngung
- 74: Blattfeder
- 76: Aufnahmeraum
- 78: Endwand
- 80: Endwand
- 82: Endwand
- 84: Knickbereich
- 86: Schrägfläche
- 88: Federbein

## Patentansprüche

1. .Stift für eine Gelenkverbindung oder ein Scharnier (10), umfassend zwei Gelenkstücke oder Scharnierlappen (12, 14), die jeweils einen koaxial zur Gelenk- oder Scharnierachse (16) ausgerichteten zylindrischen Aufnahmeraum (18. 20) für den Stift, wie Gelenkstift oder Scharnierstift (22) aufweisen, wobei der Gelenkstift oder Scharniersstift (22) zweiteilig ist, wobei das innere Ende (28) des einen Stiftteils (26) mit dem inneren Ende (30) des anderen Stiftteils (24) mittels Verzahnung, Verhakung oder Verklipsung (32, 132, 232) verbindbar ist, wobei die Verzahnung, bestehend aus bis zu acht Zähnen (32, 132) von jeweils einer bezüglich der Gelenk- oder Scharnierachse schräg gestellten Fläche (34) ausgeht, wobei die schräg gestellte Fläche (34) ihrerseits von jeweils einer radial bezüglich der Gelenk- oder Scharnierachse sich erstreckenden Fläche (40) ausgeht, **dadurch gekennzeichnet, dass** die Verzahnung (32, 232) jeweils von zwei Sägezähnen gebildet wird, die von einer Seitenfläche eines Hakens (42) ausgehen.

2. . Stift nach Anspruch 1, **dadurch gekennzeichnet, dass** zumindest das äußere Ende (52) des zumindest einen Stiftteils (24, 26) eine radial vorspringende Verdickung, Bund, Rundkopf (38), Zylirtderkopf oder Senkkopf (138) bildet.

3. . Stift nach Anspruch 2, **dadurch gekennzeichnet, dass** der Kopf (238) des Stiftes (222) zurückspringt und einen Kopf (238) mit einer Schulter bildet.

4. . Gelenkverbindung oder Scharnier mit einem Stift nach Anspruch 2 oder 3, **dadurch gekennzeichnet, dass** die Schulter sich auf einem Mittelteil (54) des Gelenks oder des Scharniers abstützt, wobei die äußeren Teile (58) des Gelenks oder Scharniers von den Köpfen (238) der Scharnierstiftteile (222) schwenkbar gehalten werden.

5. . Gelenkverbindung oder Scharnier mit einem Stift nach Anspruch 4, wobei zwischen Scharnierstift (322) und dem äußeren Schamierteile (312) eine Buchse (60) angeordnet ist, die um den Verbindungsbereich einen Raum (62) für den zweiteiligen Stift (322) schafft, welcher von der Buchse (60) geschaffene Raum (62) um den Verbindungsbereich des zweiteiligen Scharnierstiftes (322) herum einen Raum (62) bildet in den bei Montage des Scharnierstiftes (322) der Verbindungshaken (64) zurückweichen kann.

6. . Gelenkverbindung oder Scharnier nach Anspruch 5, **dadurch gekennzeichnet, dass** das eine innere Ende (328) der einen Scharnierstifthälfte (324) einen prismatischen Vorspring bildet, der von einem passend geformten Rücksprung in dem inneren Ende (330) der anderen Scharnierstifthälfte (326) aufnehmbar ist, zur Drehsicherung der Scharnierstifthälften (324, 326) zueinander und zur Absicherung der Hakenverbindung.

7. . Gelenkverbindung oder Scharnier nach Anspruch 6, **dadurch gekennzeichnet, dass** um 90° verdreht die Scharnierteile (324, 326) entsprechend umgekehrt ausgestaltet sind.

8. . Gelenkverbindung oder Scharnier mit einem Stift nach Anspruch 1, **dadurch gekennzeichnet, dass** sich die Haken (56) zum Ende hin verjüngen (72) und so Ausweichplatz zur Montage schaffen.

9. . Gelenkverbindung oder Scharnier mit einem Stift nach Anspruch 3, **dadurch gekennzeichnet, dass** der Kopf einen Vierkant (378) darstellt.

10. . Gelenkverbindung oder Scharnier nach Anspruch 9, **dadurch gekennzeichnet, dass** zumindest ein Vierkantkopf (438) radial versetzt ist.

11. . Gelenkverbindung oder Scharnier mit einem Stift nach Anspruch 1 bis 3, **dadurch gekennzeichnet, dass** bei einem Stiftdurchmesser von 6D mit 6D annähernd 6 mm, die radiale Höhe des Zahnfußes 3,2 D und die Zahnhöhe somit 0,4 D beträgt, wobei der Durchmesser der Scharnier- oder Gelenkbohrung 6,1 D ausmacht, die Scharnier- oder Gelenkstiftteile miteinander verbindbar sind, falls entsprechender Druck ausgeübt wird, und dass gleichwohl die Teile des Gelenks oder des Scharniers gut beweglich um die Gelenk- oder Scharnierachse schwenkbar sind.

12. . Gelenkverbindung oder Scharnier mit einem Stift nach Anspruch 1, 2 oder 3, **dadurch gekennzeichnet, dass** die Gelenk- oder Scharnierstiftteile (624, 626) nach Montage einen Aufnahmeraum (76) für eine V-förmig gebogene Blattfeder (74) bilden, welche Blattfeder (74) sich als Teil des Stiftes an Endwänden des Aufnahmeraums (90) abstützen, welche Wände (80, 82) sich quer zur Stittachse (616) erstrecken und die freien Enden sich auf der einen Seite und den Knickbreich (84) der V-Form (74) auf der anderen Seite abstützt.

## Claims

1. A pin for an articulated connection or a hinge (10), comprising two articulation pieces or hinge plates (12, 14) which in each case have a cylindrical receiving space (18, 20), which is orientated coaxially to the articulation axis or the hinge axis (16), for the pin, such as an articulation pin or hinge pin (22), wherein the articulation pin or hinge pin (22) is in two parts, wherein the inner end (28) of one pin part (26) can be connected to the inner end (30) of the other pin part (24) by means of toothing, hooking or clipping (32, 132, 232), wherein the toothing, consisting of up to eight teeth (32, 132), stretches out in each case from a surface (34) which is tilted with respect to the articulation axis or hinge axis, wherein the tilted surface (34) in turn stretches out in each case from a surface (40) extending radially with respect to the articulation axis or hinge axis, **characterised in that** the toothing (32, 232) is in each case formed by two saw teeth which stretch out from a side surface of a hook (42).

2. The pin according to Claim 1, **characterised in that** at least the outer end (52) of at least one pin part (24, 26) forms a radially projecting enlargement, collar, round head (38), cheese head or countersunk head (138).

3. The pin according to Claim 2, **characterised in that** the head (238) of the pin (222) is recessed and forms a head (238) with a shoulder.

4. An articulated connection or hinge with a pin according to Claim 2 or 3, **characterised in that** the shoulder bears against a centre part (54) of the articulation or the hinge, wherein the outer parts (58) of the articulation or hinge are pivotably held by the heads (238) of the hinge pin parts (222).

5. The articulated connection or hinge with a pin according to Claim 4, wherein between the hinge pin (322) and the outer hinge part (312) a bushing (60) is arranged which creates a space (62) around the connecting region for the two-part pin (322), which space (62) created by the bushing (60) forms a space (62) around the connecting region of the two-part hinge pin (322) into which the connection hook (64) can recede when the hinge pin (322) is being mounted.

6. The articulated connection or hinge according to Claim 5, **characterised in that** one inner end (328) of one hinge pin half (324) forms a prismatic projection, which can be received in the inner end (330) of the other hinge pin half (326) by a suitably shaped recess, in order to prevent the rotation of the hinge pin halves (324, 326) to one another and in order to safeguard the hook connection.

7. The articulated connection or hinge according to Claim 6, **characterised in that** rotated by 90° the hinge parts (324, 326) are configured correspondingly inversely.

8. The articulated connection or hinge with a pin according to Claim 1, **characterised in that** the hooks (56) taper (72) towards the end and thus create room for mounting.

9. The articulated connection or hinge with a pin according to Claim 3, **characterised in that** the head represents a square (378).

10. The articulated connection or hinge according to Claim 9, **characterised in that** at least one square head (438) is radially offset.

11. The articulated connection or hinge with a pin according to Claims 1 to 3, **characterised in that** in the case of a pin diameter of 6D, with 6D being approximately 6 mm, the radial depth of the tooth root is 3.2 D and the depth of the tooth is thus 0.4 D, wherein the diameter of the hinge bore or articulation bore is 6.1 D, the hinge parts or articulation pin parts are interconnectable, in the event of corresponding pressure being applied, and **in that** the parts of the articulation or the hinge nevertheless are easily movable in a pivotable manner about the articulation axis or the hinge axis.

12. The articulated connection or hinge with a pin according to Claim 1, 2 or 3, **characterised in that** the articulation pin parts or hinge pin parts (624, 626) form a receiving space (76) for a V-shaped curved leaf spring (74) after mounting, which leaf spring (74) bearing against end walls of the receiving space (90) as part of the pin, which walls (80, 82) extending transversely to the pin axis (616) and bearing the free ends against one side and the bend region (84) of the V-shape (74) against the other side.

## Revendications

1. Broche pour un assemblage articulé ou une charnière (10), comprenant deux parties d'articulation ou languettes (12, 14) de charnière, qui présentent à chaque fois un espace de logement (18, 20) cylindrique, orienté de manière coaxiale par rapport à l'axe (16) de l'articulation ou de la charnière, pour la broche, telle qu'une broche (22) d'articulation ou de charnière, la broche (22) d'articulation ou de charnière étant en deux parties, l'extrémité interne (28) d'une partie (26) de la broche pouvant être assemblée avec l'extrémité interne (30) de l'autre partie (24) de broche via un engrenage, un accrochage ou un encliquetage (32, 132, 232), l'engrenage, constitué par jusqu'à huit dents (32, 132), partant d'une surface (34) disposée à chaque fois en biais par rapport à l'axe de l'articulation ou de la charnière, la surface (34) en biais partant de son côté d'une surface (40) s'étendant radialement par rapport à l'axe d'articulation ou de charnière, **caractérisé en ce que** l'engrenage (32, 232) est à chaque fois formé par deux dents de scie, qui partent d'une face latérale d'un crochet (42).

2. Broche selon la revendication 1, **caractérisée en ce qu'**au moins l'extrémité externe (52) de ladite au moins une partie (24, 26) de broche forme un épaississement, une collerette, une tête ronde (38), une tête cylindrique ou une tête fraisée (138) radialement en saillie.

3. Broche selon la revendication 2, **caractérisée en ce que** la tête (238) de la broche (222) est en retrait et forme une tête (238) avec un épaulement.

4. Assemblage articulé ou charnière présentant une broche selon la revendication 2 ou 3, caractérisé(e) en ce que l'épaulement s'appuie sur une partie centrale (54) de l'articulation ou de la charnière, les parties externes (58) de l'articulation ou de la charnière étant maintenues de manière à pouvoir pivoter par les têtes (238) des parties (222) de broche de charnière.

5. Assemblage articulé ou charnière présentant une broche selon la revendication 4, une douille (60) étant disposée entre la broche (322) de charnière et la partie externe (312) de charnière, qui crée un espace (62) autour de la zone d'assemblage pour la broche (322) en deux parties, lequel espace (62) formé par la douille (60) forme un espace (62) autour de la zone d'assemblage de la broche (322) de charnière en deux parties, dans lequel le crochet d'assemblage (64) peut se retirer lors du montage de la broche (322) de charnière.

6. Assemblage articulé ou charnière selon la revendication 5, caractérisé(e) en ce que ladite une extrémité interne (328) de ladite une moitié (324) de broche de charnière forme une saillie prismatique qui peut être reprise par un retrait formé de manière correspondante dans l'extrémité interne (330) de l'autre moitié (326) de broche de charnière, pour assurer les moitiés (324, 326) de broche de charnière contre une rotation l'une par rapport à l'autre et pour assurer l'assemblage par accrochage.

7. Assemblage articulé ou charnière selon la revendication 6, caractérisé(e) en ce que les parties (324, 326) de charnière tournées de 90° présentent une conception inversée correspondante.

8. Assemblage articulé ou charnière présentant une broche selon la revendication 1, caractérisé(e) en ce que les crochets (56) se rétrécissent vers l'extrémité (72) et forment ainsi un espace d'évitement pour le montage.

9. Assemblage articulé ou charnière présentant une broche selon la revendication 3, caractérisé(e) en ce que la tête représente un carré (376).

10. Assemblage articulé ou charnière selon la revendication 9, caractérisé(e) en ce qu'au moins une tête carrée (438) est décalée de manière radiale.

11. Assemblage articulé ou charnière présentant une broche selon la revendication 1 à 3, caractérisé(e) en ce que pour un diamètre de broche de 6D, 6D valant environ 6 mm, la hauteur radiale de pied de dent est de 3,2 D et la hauteur des dents est donc de 0,4 D, le diamètre de l'alésage de charnière ou d'articulation représentant 6,1 D, les parties de broche de charnière ou d'articulation pouvant être assemblées l'une à l'autre si une pression correspondant est exercée et en ce que les parties de l'articulation ou de la charnière sont bien mobiles et peuvent pivoter autour de l'axe de l'articulation ou de la charnière.

12. Assemblage articulé ou charnière présentant une broche selon la revendication 1, 2 ou 3, caractérisé(e) en ce que les parties (624, 626) de broche d'articulation ou de charnière forment, après le montage, un espace de réception (76) pour un ressort à lame (74) plié en forme de V, lequel ressort à lame (74) s'appuie en tant que partie de la broche sur les parois d'extrémité de l'espace de logement (90), lesquelles parois (80, 82) s'étendent transversalement par rapport à l'axe (616) de broche et les extrémités libres s'appuient sur un côté et la zone coudée (84) de la forme en V (74) s'appuie sur l'autre côté.
